# EUROPÄISCHE PATENTSCHRIFT

(11) **EP 0 203 322 B1**
(45) Veröffentlichungstag und Bekanntmachung des Hinweises auf die Patenterteilung: **23.11.1988**
(21) Anmeldenummer: 86104663.9
(22) Anmeldetag: 05.04.1986
(51) Int. Cl.: B22C 15/00

(54) **Vorrichtung zum Verdichten von Giesserei-formstoff mittels Druckgas**
Apparatus for compacting a foundry moulding material by means of compressed gas
Dispositif pour compacter un matériau de moulage de fonderie à l'aide d'un gaz de compression

(30) Priorität: 25.05.1985 DE 3518980
(43) Veröffentlichungstag der Anmeldung: 03.12.1986
(73) Patentinhaber: BMD Badische Maschinenfabrik Durlach GmbH, 76227 Karlsruhe (DE)
(72) Erfinder: Damm, Norbert, D-7528 Karlsdorf-Neuthard 2 (DE)
(74) Vertreter: Brommer, Hans Joachim, Dr.-Ing.

(56) Entgegenhaltungen:
- EP-A- 0 062 331
- EP-A- 0 084 627
- EP-A- 0 129 210

## Beschreibung

Die Erfindung betrifft eine Vorrichtung zum Verdichten von Gießerei-Formstoff mittels Druckgas, bestehend aus einem einen Vordruckraum bildenden Druckbehälter für das Druckgas, einem darunter angeordneten Formraum aus Formkasten mit Füllrahmen und einer den Formkasten unten abschließenden Modellplatte mit Modell, auf das der Formstoff vor der Verdichtung lose aufgeschüttet wird, und einem zwischen dem Druckbehälter und dem Formraum angeordneten großflächigen Ventil, dessen Verschlußorgan mit einem Druckmittelzylinder als Antrieb verbunden ist, die Ventilöffnung im Druckbehälter schlagartig freigibt, sich dabei in den Vordruckraum bewegt und mittels des Druckmittelzylinders in die Schließlage bringbar ist.

In der älteren Patentanmeldung (DE: P 32 43 951.2, US: 453,093, JP: 57-227 830, EP: 8211 0996.4) ist ein Verfahren und eine Vorrichtung zum Verdichten von Gießerei-Formstoff, insbesondere Formsand, mittels Druckgas, z. B. Druckluft oder durch explosive Verbrennung erzeugtes Druckgas, beschrieben wobei das Druckgas schlagartig aus einem Druckbehälter in den Formraum entspannt wird, dabei auf die freie Formstoff-Oberfläche einwirkt und die Formstoffpartikel unter gegenseitigem Impulsaustausch sowie durch Verzögerung der beschleunigten Formstoffmasse auf der Modelloberseite und der Modellplatte verdichtet, wobei zusätzlich Fluidisierungseffekte unter Reduzierung der Partikelreibung eintreten. Wesentlich ist hierbei ein hoher Gasmassendurchsatz bei schnellstmöglichem Druckanstieg im Formraum. Diese Parameter müssen umso höher liegen, je niedriger der Ausgangsdruck im Druckbehälter ist, wobei Ausgangsdrucke angestrebt werden, die im Bereich des Drucks betrieblicher Druckluftnetze liegen, um einerseits für die Druckgaserzeugung, andererseits für die Beherrschung des Drucks keinen allzu großen konstruktiven Aufwand betreiben zu müssen. Dies führt dazu, daß die Vorrichtung ein Verschlußorgan aufweisen muß, das einerseits einen größtmöglichen Querschnitt zum Überströmen des Druckgases verschließt, andererseits eine geringstmögliche Masse aufweist, um den Querschnitt schnellstmöglich freizugeben. Ferner erfordert dies Öffnungsantriebe, die das Verschlußorgan in wenigen Millisekunden in die Öffnungslage bringen und somit den Querschnitt freigeben. Mit herkömmlichen Ventilkonstruktionen lassen sich die vorgenannten Voraussetzungen nicht erreichen.

In der weiteren älteren Patentanmeldung (DE: P 33 21 622.3, US: 617,920, JP: 59-122 180, EP: 8410 6795.2) wird das Druckgefälle zwischen Druckbehälter und Formraum zur Öffnung des Ventils ausgenutzt, indem das Verschlußorgan innerhalb des Druckbehälters geführt und seine Öffnungsbewegung in den Formraum hinein gerichtet ist. Als Schließantrieb für das Verschlußorgan dient ein Druckmittelzyl inder, dessen Kolben mit einer Führungsstange des Verschlußorgans verbunden ist. In der Schließlage wird die Führungsstange mittels einer Klemmeinrichtung festgesetzt. Zumindest während der Öffnungsbewegung ist der Druckmittelzylinder von der Führungsstange abgekoppelt, um nicht gegen den Druck im Druckmittelzylinder arbeiten zu müssen. Danach wird die Antriebsverbindung wieder hergestellt und das Verschlußorgan mittels der Führungsstange wieder in die Schließlage gebracht.

Alle vorgenannten Ausführungsformen haben den Nachteil, daß das großflächige Verschlußorgan in den Formraum öffnet, so daß entsprechend dem Hubweg und der in Hubrichtung vorhandenen geometrischen Abmessung des Verschlußorgans ein Freiraum oberhalb der Formstoffoberfläche vorgesehen werden muß, der als Totraum während des Verdichtungsvorgangs erst mit dem Verdichtungsgas aufgefüllt werden muß. Dadurch wird der Druckgradient (zeitlicher Anstieg des Drucks im Formraum), der für das Verdichtungsergebnis maßgeblich ist, reduziert und es müssen unnötige Gasmassen beschleunigt werden. Auch ist der Druckgasverbrauch entsprechend hoch.

Die Erfindung geht deshalb von einer bekannten Vorrichtung gemäß EP-A-0 062 331 aus, bei der das Verschlußorgan in den Vordruckraum öffnet und mittels eines Druckmittelzylinders aus der Schließ- in die Öffnungsstellung und umgekehrt bewegt wird, so daß ein Totraum innerhalb des Formraums vermieden werden kann. Bei den bekannten Vorrichtungen dieses Aufbaus ist es allerdings nicht möglich, die Öffnungsbewegung des Verschlußorgans gegen den Gasdruck schnell genug, d. h. in wenigen Millisekunden, durchzuführen, weshalb bei diesen Vorrichtungen Drucke im Vordruckraum von 20 bar und mehr vorgeschlagen werden, die wiederum wie eingangs erwähnt, zu einem unvertretbar hohen konstruktiven Aufwand führen.

Der Erfindung liegt die Aufgabe zugrunde, die eingangs beschriebene Vorrichtung so weiterzubilden, daß bei geringerem konstruktiven Aufwand und einem Gasdruck, der im Bereich des Netzdrucks üblicher Druckluftnetze liegt, eine hohe Öffnungsgeschwindigkeit für das Verschlußorgan erreicht wird.

Diese Aufgabe wird erfindungsgemäß durch die Merkmale des Patentanspruches 1 gelöst. Das Schließen des Verschlußorgans erfolgt also entgegen dem zumindest teilentlasteten Druckspeicher unter Wirkung des Druckes aus der hydraulischen Hochdruckquelle. Zum Öffenen des Verschlußorganes wird der Druckspeicher hingegen auf den Arbeitsdruck bei gleichzeitig abgesperrtem Hochdruckkreislauf auf der gegenüberliegenden Seite des Kolbens gebracht, dann wird die Hochdruckseite geöffnet, sodaß die Hydraulikflüssigkeit mit einer Geschwindigkeit > 10 m/s aus dem Druckmittelzylinder abläuft und der Kolben das Verschlußorgan unter dem hochgespannten Gasdruck schlagartig abhebt, so daß dieses in wenigen Millisekunden entgegen dem Arbeitsdruck im Druckbehälter öffnet.

Praktische Versuche mit den bekannten Vorrichtungen haben gezeigt, daß für Formkasten mittlerer Größe der Druckaufbau über der Formstoff-Oberfläche mit einem Druckgradienten von ca. 200 bis 300 bar/s erfolgen muß, um eine einwandfreie Verdichtung zu erhalten. Hieraus ergeben sich bei einem großflächigen Verschlußorgan mit optimierter geringer Masse und einem Ausgangsdruck, wie er in betriebsinternen Druckluftnetzen herrscht, eine Geschwindigkeit für das Verschlußorgan, die über 1 m/s liegen muß. Soll, wie dies erfindungsgemäß vorgesehen ist, die Öffnungsbewegung durch den Druckmittelzylinder, der auch zum Schließen des Verschlußorgans dient, bewirkt werden, so setzt dies bei einem vorgegebenen Druck im Druckspeicher hohe Abflußgeschwindigkeiten für das während der Öffnungsbewegung vom Kolben verdrängte Druckmittelvolumen voraus. Gemäß der Erfindung muß diese Abflußgeschwindigkeit > 10 m/s sein, also in einem Bereich liegen, der um den Faktor 10 höher liegt wie die in der Hydraulik üblichen Rückölgeschwindigkeiten. Diese wesentlich höhere Abflußgeschwindigkeit für das Verdrängungsvolumen läßt sich durch den zwischengeschalteten Ablauftank erreichen. Die Kolbengeschwindigkeit selbst kann dabei lediglich Werte im Bereich von ca. 5 m/sec. erreichen.

Zwar sind in "Pneumatische Steuerungen", Vogelverlag 1973, S. 70-75 und in "Einführung in die Pneumatik", herausgegeben von der Firma Festo, Berkheim 1974/75, S. 89 Druckmittelzylinder beschrieben, deren Kolben auf der einen Seite von einer hydraulischen Hochdruckquelle und auf der gegenüberliegenden Seite mit Gasdruck beaufschlagt werden. Ein Bezug zu Gießereimaschinen findet sich dort jedoch nicht, ebensowenig die Zuordnung des Drucköles für die Schließbewegung, der Druckluft für die Öffnungsbewegung. Schließlich geben diese Schriften auch keine Hinweise auf den erfindungsgemäßen, zusätzlichen Ablauftank und die dadurch erzielte, ungewöhnlich hohe Abflußgeschwindigkeit des Drucköls bei der Ventilöffnung.

Gemäß einem Ausführungsbeispiel weist der Druckmittelzylinder hochdruckseitig ein kleines Verdrängungsvolumen von, z. B. 150 bis 500 cm³ auf. Je geringer das Verdrängungsvolumen ist, umso kürzer kann die Abflußzeit bzw. Hubzeit bei gegebenen Querschnitten sein.

Gemäß einem weiteren Ausführungsbeispiel ist der hochdruckseitige Abfluß von sonstigen Hochdruck-Kreislauf abgekoppelt und über eine Leitung relativ großen Querschnittes an den Ablauftank angeschlossen, wobei zweckmäßig der Ablauftank eine Entlüftungsleitung aufweist.

Mit diesem Ausführungsbeispiel wird einerseits der Strömungswiderstand für das ablaufende Verdrängungsvolumen so gering als möglich gehalten, andererseits wird durch die Abkopplung vom sonstigen Hochdruck-Kreislauf erreicht, daß die zu verschiebende Druckmittelmenge gering ist. Der Ablauftank gibt die Möglichkeit, abflußseitig einen schnellen Druckabbau zu erhalten.

In der Praxis hat sich für die Hochdruckquelle ein Druck zwischen 100 und 300 bar als zweckmäßig erwiesen. Diese Drucke lassen sich in der Hydraulik ohne weiteres erreichen.

Der Druckspeicher, dessen Druck auf die Hubseite des Kolbens wirkt, steht in der Schließlage des Verschlußorgans, also in der angehobenen Endlage des Kolbens unter einem Gasdruck zwischen 20 und 50 bar, der unmittelbar oder mittelbar, z. B. über ein Hydraulikpolster, auf den Kolben wirkt. Ab ca. 50 bar steigt der Effekt eines Gasdruckpolsters, der prinzipiell auch schon bei geringeren Drücken vorhanden ist, im Sinne einer zusätzlichen Beschleunigung in vorteilhafter Weise stark an. Der Enddruck liegt wiederum zwischen 100 und 300 bar.

Es hat sich ferner als vorteilhaft erwiesen, wenn das Verhältnis von Druckspeichervolumen und Verdrängungsvolumen des Druckmittelzylinders mindestens 5 : 1, vorzugsweise 10 : 1 bis 15 : 1 beträgt.

Gemäß einem weiteren Ausführungsbeispiel ist vorgesehen, daß der Druckspeicher von einem mit Gas gefüllten und durch einen beweglichen Kolben abgeschlossenen Zylinder besteht, der an der Gasdruckseite gegenüberliegenden Seite an eine hydraulische Hochdruckquelle angeschlossen ist, mittels der der Gasdruckspeicher auf den für die Öffnungsbewegung notwendigen Enddruck gebracht werden kann.

Die erfindungsgemäße Vorrichtung zeichnet sich weiterhin aus durch eine gegen Ende der Hubbewegung des Kolbens des Druckmittelzylinders wirksam werdende Drossel, die dafür sorgt, daß der Kolben und damit das Verschlußorgan auf kurzer Strecke abgebremst werden.

In bevorzugter Ausführung ist weiterhin vorgesehen, daß die Hochdruckquelle über einen Steuerschieber, ein Rückschlagventil und eine Ringleitung mit dem Druckmittelzylinder verbunden ist, und daß die Ringleitung über ein aufsteuerbares Rückschlagventil an den Ablauftank angeschlossen ist. Dabei weist, wie bereits beschrieben, die Ringleitung einen größtmöglichen Querschnitt auf, um einen schnellen Ablauf des Druckmittels zu ermöglichen.

Schließlich ist gemäß einem weiteren Ausführungsbeispiel vorgesehen, daß der Steuerschieber in einer ersten Stellung den Druckmittelzylinder mit der Hochdruckquelle verbindet und die Steuerleitung des aufsteuerbaren Rückschlagventils öffnet, so daß dieses schließt und in einer zweiten Stellung die Steuerleitung mit der Hochdruckquelle verbindet, so daß das Rückschlagventil gegen den Druck in der Zweigleitung öffnet und den Druckmittelzylinder mit dem Ablauftank verbindet.

Ferner kann gemäß einer Ausführungsform vorgesehen sein, daß der Druckspeicher über einen Steuerschieber an die hydraulische Hochdruckquelle angeschlossen ist und daß der Steuerschieber in einer ersten Stellung den Druckspeicher mit der Hydraulikquelle verbindet, so daß das Gas im Druckspeicher und hubseitig im Druckmittelzylinder bei gleichzeitig anstehendem Hochdruck auf der gegenüberliegenden Seite des Kolbens des Druckmittelzylinders auf Enddruck komprimiert wird, und in einer zweiten Stellung mit einem Ablauftank verbindet.

Nachstehend ist die Erfindung anhand eines in der Zeichnung dargestellten Ausführungsbeispiels beschrieben.

In der Zeichnung zeigen:
Figur 1 einen Schnitt durch eine Ausführungsform der Vorrichtung und
Figur 2 eine Ausführungsform der Steuerung des Druckmittelzylinders.

In der Zeichnung sind nur die zum Verständnis der Erfindung notwendigen Teile der Verdichtungsvorrichtung einer Gießerei-Formmaschine wiedergegeben. Es sind insbesondere nicht gezeigt der Maschinenständer, die Einrichtung zum Heben und Senken von Formkasten und Füllrahmen sowie gegebenenfalls zum Ausstoßen der fertigen Form aus dem Formkasten. Ebensowenig sind die Einrichtungen zum Heranbringen des Modells und zum Einfüllen des Formsandes wiedergegeben, da diese Bauteile im Gießerei-Maschinenbau bekannt sind.

Auf einer Modellplatte 1 mit einem Modell 2 sitzt ein Formkasten 3 und auf diesem ein Füllrahmen 4. Oberhalb dieses Formraums ist ein Druckbehälter 5 - beim wiedergegebenen Ausführungsbeispiel zur Aufnahme von Druckluft - angeordnet, der über einen Anschluß 6 aus einem Druckspeicher oder - bei niedrigem Vordruck - aus dem betrieblichen Druckluftnetz gespeist wird.

Der Druckbehälter weist als Boden 7 eine Platte auf, die im Bereich oberhalb des Formraums rostartig mit einer Vielzahl von Öffnungen 8 versehen ist. An der Oberseite des Bodens 7 ist ein Rahmen 9 angeflanscht, an den wiederum eine Abluftleitung mit einem Ventil 10 angeschlossen ist. Der Druckbehälter 5 mit dem Rahmen 9 einerseits und die Modellplatte 1 mit Modell 2, Formkasten 3 und Füllrahmen 4 sind gegeneinander beweglich, um den Formraum bis unmittelbar unterhalb des Bodens 7 mit Formstoff füllen zu können. Vor dem Verdichten werden diese beiden Baugruppen zusammengebracht und an ihrer Trennfläche dicht zusammengepreßt.

Mit dem Boden 7 bzw. dessen die Öffnungen 8 aufweisenden Bereich wirkt ein Verschlußorgan in Form einer starren Ventilplatte 11 zusammen, die gleichfalls eine Vielzahl von Öffnungen 12 besitzt. Ferner sitzt auf der Unterseite der Ventilplatte innerhalb des Bereichs der Öffnungen 12 ein Dichtungsbelag 13. Die Öffnungen 8 im Boden 7 und die Öffnungen 12 in der Ventilplatte 11 sind so gegeneinander versetzt, daß sie sich in der Schließlage nicht überdecken.

Die Ventilplatte 11 sitzt an einer Führungsstange 14, die zugleich die Kolbenstange eines Kolbens 15 eines Druckmittelzylinders 16 bildet. Dieser und die Steuerung sind nachfolgend anhand der Figur 2 beschrieben:

Der Druckmittelzylinder 16 ist in einem Hydraulik-Kreislauf angeordnet, wobei die Druckquelle mit 17 bezeichnet ist. Hierbei handelt es sich beispielsweise um eine Hydraulikpumpe, die aus einem Tank 18 gespeist wird. Von der Druckquelle 17 gelangt das Druckmittel über einen Steuerschieber 19 und ein Rückschlagventil 20 in die Zuleitung 21, die sowohl in den Arbeitsraum 22 des Druckmittelzylinders 16 mündet, als auch zu einem steuerbaren Rückschlagventil 23 führt.

Der Druckmittelzylinder 16 weist unterhalb des Kolbens 15 einen Gasdruckraum 24 auf, der an einen Gasdruckspeicher 25 angeschlossen ist. Dieser Gasdruckspeicher 25 ist durch einen beweglichen Kolben 26 in einen Gasdruckraum 27, sowie in einen Hydraulikdruckraum 28 unterteilt. Der Hydraulikdruckraum 28 ist über einen Steuerschieber 29 mit einer Hochdruckquelle 30 verbunden, die aus dem Versorgungstank 18 gespeist wird.

Der Kolben 15 des Druckmittelzylinders 16 ist auf der Hydraulikseite mit einer den Arbeitsraum 22 durchgreifenden Kolbenstange 31 verlängert. Diese obere Kolbenstange 31 trägt unmittelbar am Ansatz des Kolbens 15 einen zylindrischen Ansatz 32 und einen konisch verjüngten Ansatz 33, der bei der Aufwärtshubbewegung des Kolbens 15 mit der zylindrischen Verengung 34 eine Drossel bildet.

Die hydraulische Leitung 21 ist mit einer Zweigleitung 35 verbunden, die zu dem steuerbaren Rückschlagventil 23 führt, dessen Steuerleitung 36 über den Steuerschieber 19 mit der Druckquelle 17 verbindbar ist. Der Druckmittelraum ist in entsperrtem Schaltzustand des Rückschlagventils 23 über die Leitungen 21 und 35 mit einem Ablauftank 37 und einer Entlüftungsleitung-38 druckentlastet verbunden. Die Abflußleitung 39 des Ablauftanks 37 mündet in den Hydrauliktank 18.

Nachfolgend ist die Funktion beschrieben:

Um die Ventilplatte 11 aus der in Figur 1 links wiedergegebenen, geöffneten Stellung in die Schließlage (rechte Hälfte Figur 1) zu bringen, wird der Steuerschieber 19 in die Schaltposition "B" gebracht. In dieser Schaltstellung ist die Verbindung zwischen der Druckquelle 17 und dem Arbeitsraum 22 des Druckmittelzylinders 16 unter Öffnung des Rückschlagventils 20 hergestellt. Zugleich ist die Steuerleitung 36 des aufsteuerbaren Rückschlagventils 23 drucklos geschaltet, so daß das Rückschlagventil 23 schließt. Das Druckmittel füllt somit den Arbeitsraum 22 und die Ventilplatte 11 bis diese die Schließlage (recht Hälfte Figur 1) unter Vorspannung der Dichtung 13 erreicht. Zu diesem Zeitpunkt befindet sich der Steuerschieber 29 in Schaltposition "A". Der Gasdruckraum 24 des Druckmittelzylinders 16 mit offener Verbindung zum Gasdruckspeicher 25 erhält eine Niederdruck-Vorfüllung von z. B. 30 bis 40 bar. Das Volumenverhältnis der Gasdruckräume 24 und 27 beträgt etwa 1 : 10 bis 1 : 15. Mit der Schließhubbewegung der Ventilplatte 11 wird die Gasdruckvorfüllung in 24 und 27 geringfügig komprimierte. Nach der Schließhubbewegung des Ventiltellers 11 wird die Modellplatte 1 mit dem gefüllten Formkasten 3 und Füllrahmen 4 mit dem Rahmen 9 verspannt. Der Gasdruckbehälter 5 wird über den Druckanschluß 6 auf Betriebsdruck gefüllt.

Das Ventil 10 befindet sich in Schließlage. Nach dem Verspannen der Formeinrichtung 1, 3, 4 mit dem Rahmen 9 wird der Steuerschieber 29 in Schaltposition "B" gebracht. Der Hydraulikraum 28 des Gasdruckspeichers 25 wird dadurch an die Hochdruckquelle 30 geschaltet. Die Gasdruckräume 27 und 24 werden auf einen Betriebsdruck von ca. 200 + 250 bar komprimiert. Zu diesem Zeitpunkt befindet sich die Ventilplatte 11 in hoch vorgespanntem, jedoch auf der Seite des Druckraums 40 noch blockiertem Zustand.

Zum schlagartigen Entspannen des Druckbehälters 5 und zum Verdichten des im Formkasten und Füllrahmen vorhandenen Formstoffs muß die Ventilplatte 11 in die Öffnungslage (linke Hälfte der Figur 1) gebracht werden. Hierzu wird der Steuerschieber 19 in die Stellung "A" umgeschaltet. Es steht dann der Druck der Druckquelle 17 in der Steuerleitung 36 an, so daß das Rückschlagventil 23 öffnet. Über die relativ großen Ablaufquerschnitte der Leitungen 21, 35 läuft das Druckmittel aus dem Arbeitsraum 22 unter Wirkung des Druckspeichers 24 über das Rückschlagventil 23 in den Ablauftank 37 ab. Gegen Ende der Absenkbewegung des Kolbens 15 wird der Ablaufquerschnitt zwischen der Kolbenstange 31 und der Verengung 34 durch den konischen Ansatz 33 an der Kolbenstange 31 reduziert, so daß der Kolben und damit die Ventilplatte 11 abgebremst werden. Während der Öffnungsbewegung läuft das zu verdrängende Druckmedium aus dem Arbeitsraum 22 mit einer Geschwindigkeit von mehr als 10 m/s, vorzugsweise zwischen 20 und 30 m/s ab. Der Ablauftank 37 kann zwischen den Arbeitstakten über die Leitung 38 entlüftet werden, so daß sein Inhalt in den Systemtank 18 abfließen kann.

Nach erfolgter Formstoffverdichtung wird zunächst die Ventilplatte 11 wie vorstehend in Schließlage gebracht. Der unterhalb der feststehenden Bodenplatte 7 entstandene Druckraum 40 wird über das Ventil 10 entlüftet. Nach der Trennung von Modell und verdichteter Form beginnt ein neuer Arbeitszyklus.

## Patentansprüche

1. Vorrichtung zum Verdichten von Gießerei-Formstoff mittels Druckgas, bestehend aus einem einen Vordruckraum bildenden Druckbehälter für das Druckgas, einem darunter angeordneten Formraum aus Formkasten mit Füllrahmen und einer den Formkasten unten abschließenden Modellplatte mit Modell, auf das der Formstoff vor der Verdichtung lose aufgeschüttet wird, und einem zwischen dem Druckbehälter und dem Formraum angeordneten großflächigen Ventil, dessen Verschlußorgan mit einem Druckmittelzylinder als Antrieb verbunden ist, die Ventilöffnung im Druckbehälter schlagartig freigibt, sich dabei in den Vordruckraum bewegt und mittels des Druckmittelzylinders in die Schließlage bringbar ist,
dadurch gekennzeichnet,
daß der Kolben (15) des Druckmittelzylinders (16) hubseitig den beweglichen Abschluß eines mit Gas beaufschlagten Druckspeichers (24, 25) bildet und mit seiner gegenüberliegenden Seite an eine hydraulische Hochdruckquelle (17) angeschlossen ist, und daß der hochdruckseitige Abfluß (21) über einen zusätzlichen Ablauftank (37) an einen Hydrauliktank (18) angeschlossen ist, derart, daß das hydraulische Druckmittel mit einer Geschwindigkeit > 10 m/s abläuft bei gleichzeitiger Beschleunigung des Kolbens (15) unter dem Druck im Druckspeicher (24, 25) und des Verschlußorgans (11) in die angehobene Öffnungsstellung.

2. Vorrichtung nach Anspruch 1, dadurch gekennzeichnet, daß der Druckmittelzylinder (16) hochdruckseitig ein kleines Verdrängungsvolumen, z. B. zwischen 150 und 500 cm³ aufweist.

3. Vorrichtung nach Anspruch 1 oder 2, dadurch gekennzeichnet, daß der hochdruckseitige Abfluß (21) über Schaltelemente (20, 23) vom sonstigen Hochdruck-Kreislauf abgesperrt und über eine Leitung (21, 35) großen Querschnitts an den Ablauftank (37) angeschlossen ist.

4. Vorrichtung nach einem der Ansprüche 1 bis 3, dadurch gekennzeichnet, daß der Ablauftank (37) eine Entlüftungsleitung (38) aufweist.

5. Vorrichtung nach einem der Ansprüche 1 bis 4, dadurch gekennzeichnet, daß der Druck der Hochdruckquelle (17) zwischen 100 und 300 bar liegt.

6. Vorrichtung nach einem der Ansprüche 1 bis 5, dadurch gekennzeichnet, daß der Druckspeicher (24, 25) in der Schließlage des Verschlußorgans (11) unter einem Vordruck zwischen 20 und 50 bar steht.

7. Vorrichtung nach einem der Ansprüche 1 bis 6, dadurch gekennzeichnet, daß das Verhältnis von Druckspeichervolumen und Verdrängungsvolumen des Druckmittelzylinders (16) mindestens 5 : 1, vorzugsweise 10 : 1 bis 15 : 1 beträgt.

8. Vorrichtung nach einem der Ansprüche 1 bis 7, dadurch gekennzeichnet, daß der Druckspeicher (27) von einem mit Gas gefüllten und durch einen beweglichen Kolben (26) abgeschlossenen Zylinder (25) besteht, der an der der Gasdruckseite gegenüberliegenden Seite an diese hydraulische Hochdruckquelle (30) angeschlossen ist.

9. Vorrichtung nach einem der Ansprüche 1 bis 8, gekennzeichnet durch eine gegen Ende der Hubbewegung des Kolbens (15) des Druckmittelzylinders (16) wirksam werdende Drossel (33, 34).

10. Vorrichtung nach Anspruch 9, dadurch gekennzeichnet, daß der Kolben (15) eine in den hochdruckseitigen Zylinderraum (22) reichende Kolbenstange (31) aufweist, die ihrerseits eine mit einer Verengung (34) in diesem Zylinderraum zusammenwirkende konische Verdickung (33) aufweist.

11. Vorrichtung nach einem der Ansprüche 1 bis 10, dadurch gekennzeichnet, daß die Hochdruckquelle (17) über einen Steuerschieber (19), ein Rückschlagventil (20) und eine Ringleitung (21) mit dem Druckmittelzylinder (16) verbunden ist, und daß die Ringleitung (21) über ein aufsteuerbares Rückschlagventil (23) an den Ablauftank (37) angeschlossen ist.

12. Vorrichtung nach Anspruch 11, dadurch gekennzeichnet, daß der Steuerschieber (19) in einer ersten Stellung den Druckmittelzylinder (16) mit der Hochdruckquelle (17) verbindet und die Steuerleitung (36) des aufsteuerbaren Rückschlagventils (23) druckentlastet, so daß dieses schließt, und in einer zweiten Stellung die Steuerleitung (36) mit der Hochdruckquelle (17) verbindet, so daß das Rückschlagventil (23) gegen den Druck in der Ringleitung (21) öffnet und den Druckmittelzylinder (16) mit dem Ablauftank (37) verbindet.

13. Vorrichtung nach einem der Ansprüche 1 bis 12, dadurch gekennzeichnet, daß der Druckspeicher (27) über einen Steuerschieber (29) an die hydraulische Hochdruckquelle (30) angeschlossen ist und daß der Steuerschieber (29) in einer ersten Stellung den Druckspeicher (27) mit der Hochdruckquelle (30) verbindet, so daß das Gas im Druckspeicher und hubseitig im Druckmittelzylinder (16) bei gleichzeitig anstehendem Hochdruck auf der gegenüberliegenden Seite des Kolbens (5) des Druckmittelzylinders (16) auf Enddruck komprimiert wird und in einer zweiten Stellung mit einem Ablauf verbindet.

## Claims

1. Apparatus for compacting a foundry moulding material by means of compressed gas, comprising a pressure vessel forming a precompression chamber for the compressed gas, a moulding space arranged thereunder consisting of a moulding box and, sealing the moulding box at the bottom, a sand frame and a pattern plate with a pattern onto which the moulding material is loosely piled before compression, and a valve of large surface area arranged between the pressure vessel and the molding space, the valve having an obturating element of the valve which is connected with the pressure medium cylinder as a drive means, which frees the valve opening in the pressure vessel in a sudden manner while moving within the precompression chamber and which may be brought into a closure position by means of the pressure medium cylinder,
characterised in that
on the stroke side the piston (15) of the pressure medium cylinder (16) forms the movable seal of a gas-loaded pressure storage device (24, 25) and its opposite side is connected with a hydraulic high pressure source (17), and in that the high pressure side discharge (21) is connected via an additional discharge tank (37) to a tank (18) for hydraulic material in such a manner that the hydraulic pressure medium is discharged at a rate of > 10 m/s with a simultaneous acceleration of the piston (15) under the pressure in the pressure storage device (24, 25) and of the obturating element (11) in the elevated opening position.

2. Apparatus according to claim 1, characterised in that the pressure medium cylinder (16) has a small displacement volume, e.g. between 150 and 500 cm³, on the high pressure side.

3. Apparatus according to claim 1 or 2, characterised in that the high pressure side discharge (21) is blocked off from the remainder of the high pressure circuit by means of switching elements (20, 23) and is connected via a duct (21, 35) of large cross-section to the discharge tank (37).

4. Apparatus according to one of claims 1 to 3, characterised in that the discharge tank (37) has a vent duct (38).

5. Apparatus accordng to one of claims 1 to 4, characterised in that the pressure of the high pressure source (17) is between 100 and 300 bar.

6. Apparatus according to one of claims 1 to 5, characterised in that the pressure storage device (24, 25) is under a precompression of between 20 and 50 bar in the closed position of the obturating device (11).

7. Apparatus according to one of claims 1 to 6, characterised in that the ratio of volume of the pressure storage device to the volume of the displacement of the pressure medium cylinder (16) is at least 5 : 1, preferably 10 : 1 to 15 : 1.

8. Apparatus according to one of claims 1 to 7, characterised in that the pressure storage device (27) consists of a gas-filled cylinder (25) sealed by a movable piston (26), the cylinder being connected on the side opposite to the gas pressure side to the hydraulic high-pressure source (30).

9. Apparatus according to one of claims 1 to 8, characterised by a throttle (33, 34) which becomes effective towards the end of the stroke movement of the piston (15) of the pressure medium cylinder (16).

10. Apparatus according to claim 9, characterised in that the piston (15) has a piston rod (31) extending into the high pressure side cylinder chamber (22), the rod having in its turn a conical thickened portion (33) co-operating with a narrowed portion (34) in this cylinder chamber.

11. Apparatus according to one of claims 1 to 10, characterised in that the high pressure source (17) is connected via a control slide valve (19), a non-return valve (20) and a loop duct (21) to the pressure medium cylinder (16), and that the loop duct (21) is connected via a progressively controllable non-return relief valve (23) to the discharge tank (37).

12. Apparatus according to claim 11, characterised in that in a first position the control slide valve (19) connects the pressure medium cylinder (16) with the high pressure source (17) and relieves the control duct (36) of the progressively controllable non-return valve (23) of pressure so that the latter closes, and in a second position connects the control duct (36) with a high pressure source (17) so that the non-return valve (23) opens against the pressure in the loop duct (21) and connects the pressure medium cylinder (16) with the discharge tank (37).

13. Apparatus according to one of claims 1 to 12, characterised in that the pressure storage device (27) is connected to the hydraulic pressure source (30) via a control slide valve (29), and that in a first position the control slide valve (29) connects the pressure storage device (27) with the high pressure source (30) so that the gas in the pressure storage device and on the stroke side in the pressure medium cylinder (16) is compressed to its final pressure by the simultaneously arising high pressure on the opposite side of the piston (5) of the pressure medium cylinder (16), and in a second position the storage device is connected with the discharge.

## Revendications

1. Dispositif pour compacter du matériau de moulage à l'aide d'un gaz de compression, composé d'un réservoir sous pression pour le gaz de compression constituant une chambre de précompression, d'un volume de moulage disposé en dessous de celle-ci et comprenant un châssis de moulage avec hausse et une plaque- modèle avec modèle qui assure la fermeture inférieure du châssis de moule et sur laquelle le matériau de moulage est versé en vrac avant le compactage, et d'une vanne de grande section placée entre le réservoir sous pression et le volume de moulage, dont l'organe d'obturation est relié à un cylindre compresseur en tant que système d'entraînement, libère brusquement l'ouverture de la vanne dans le réservoir sous pression en se déplaçant vers l'intérieur de la chambre de précompression et peut être amené, au moyen du cylindre compresseur, dans la position de fermeture, caractérisé en ce que le piston (15) du cylindre compresseur (16) constitue, du côté montée, la fermeture mobile d'un accumulateur de pression (24, 25) alimenté en gaz et est raccordé, du côté opposé, à une source de haute pression hydraulique (17); et que l'écoulement (21) du côté haute pression est raccordé, par l'intermédiaire d'un collecteur supplémentaire (37), à un réservoir de fluide hydraulique (18) de telle façon que le fluide hydraulique s'échappe à une vitesse > 10 m/s, avec accélération simultanée du piston (15) et de l'organe d'obturation (11) dans la position d'ouverture soulevée sous l'action de la pression régnant dans l'accumulateur de pression (24, 25).

2. Dispositif selon la revendication 1, caractérisé en ce que le cylindre compresseur (16) présente, du côté haute pression, un faible volume de déplacement, par exemple entre 150 et 500 cm3.

3. Dispositif selon l'une des revendications 1 ou 2, caractérisé en ce que l'écoulement (21) du côté haute pression est découplé du reste du circuit de haute pression par l'intermédiaire d'éléments de commutation (20, 23) et relié au collecteur (37) par l'intermédiaire d'une conduite (21, 35) de grande section.

4. Dispositif selon l'une quelconque des revendications 1 à 3, caractérisé en ce que le collecteur (37) comporte une conduite de purge (38).

5. Dispositif selon l'une quelconque des revendications 1 à 4, caractérisé en ce que la pression de la source de haute pression (17) se situe entre 100 et 300 bars.

6. Dispositif selon l'une quelconque des revendications 1 à 5, caractérisé en ce que, dans la position de fermeture de l'organe d'obturation (11), l'accumulateur de pression (24, 25) est soumis à une pression d'alimentation comprise entre 20 et 50 bars.

7. Dispositif selon l'une quelconque des revendications 1 à 6, caractérisé en ce que le rapport entre le volume de l'accumulateur de pression et le volume de déplacement du cylindre compresseur (16) est d'au moins 5 : 1, de préférence de 10 : 1 à 15 : 1.

8. Dispositif selon l'une quelconque des revendications 1 à 7, caractérisé en ce que l'accumulateur de pression (27) est constitué par un cylindre (25) rempli de gaz et fermé par un piston mobile (26), et raccordé, du côté opposé à l'application de la pression de gaz, à la source de haute pression hydraulique (30).

9. Dispositif selon l'une quelconque des revendications 1 à 8, caractérisé en ce qu'il comporte un dispositif d'étranglement (33, 34) qui devient efficace vers la fin du mouvement de montée du piston (15) du cylindre compresseur (16).

10. Dispositif selon la revendication 9, caractérisé en ce que le piston (15) comprend une tige de piston (31) dépassant dans le volume du cylindre (22) du côté haute pression, laquelle tige de piston présente à son tour une section à évasement conique (33) qui coopère avec un rétrécissement (34) dans ledit volume du cylindre.

11. Dispositif selon l'une quelconque des revendications 1 à 10, caractérisé en ce que la source de haute pression (17) communique, par l'intermédiaire d'une vanne-pilote (19), d'un clapet de retenue (20) et d'une conduite annulaire (21), avec le cylindre compresseur (16) et que la conduite annulaire (21) est raccordée au collecteur (37) par l'intermédiaire d'un clapet de retenue (23) pouvant être commandé dans le sens de l'ouverture.

12. Dispositif selon la revendication 11, caractérisé en ce que la vanne-pilote (19) établit, dans une première position, la liaison entre le cylindre compresseur (16) et la source de haute pression (17) et décharge la conduite de pilotage (36) du clapet de retenue (23) pouvant être commandé dans le sens de l'ouverture, et relie, dans une seconde position, la conduite de pilotage (36) à la source de haute pression (17) de sorte que le clapet de retenue (23) s'ouvre contre la pression dans la conduite circulaire (21) et relie le cylindre compresseur (16) au collecteur (37).

13. Dispositif selon l'une quelconque des revendications 1 à 12, caractérisé en ce que l'accumulateur de pression (27) est raccordé à la source de haute pression hydraulique (30) par l'intermédiaire d'une vanne-pilote (29) et que la vanne-pilote (29) établit, dans une première position, la liaison entre l'accumulateur de pression (27) et la source de haute pression (30) de sorte que le gaz dans l'accumulateur de pression et, du côté montée, dans le cylindre compresseur (16) est comprimé à la pression finale, avec application simultanée de la haute pression au côté opposé du piston (15) du cylindre compresseur (16), et relie, dans une seconde position, ledit accumulateur de pression à un écoulement.
